# EUROPÄISCHE PATENTSCHRIFT

(11) **EP 2 363 041 B1**
(45) Veröffentlichungstag und Bekanntmachung des Hinweises auf die Patenterteilung: **29.08.2018**
(21) Anmeldenummer: 11153682.7
(22) Anmeldetag: 08.02.2011
(51) Int. Cl.: A47B 67/04, A47B 87/02, A47B 95/02

(54) **Aufbewahrungsbox für Büroartikel**
Storage box for office items
Boîte de stockage pour articles de bureau

(30) Priorität: 25.02.2010 DE 102010009355
(43) Veröffentlichungstag der Anmeldung: 07.09.2011
(73) Patentinhaber: Leitz ACCO Brands GmbH & Co KG, 70469 Stuttgart (DE)
(72) Erfinder: De Wispelaere, Mark, 9180 MOERBEKE-WAAS (BE)
(74) Vertreter: Patentanwälte Bregenzer und Reule Partnerschaftsgesellschaft mbB

(56) Entgegenhaltungen:
- DE-U- 7 045 013
- DE-U1- 8 504 841
- FR-A5- 2 223 948
- US-A- 5 934 466

## Beschreibung

Die Erfindung betrifft eine Aufbewahrungsbox für Papier, Büroartikel und dergleichen gemäß Oberbegriff des Anspruchs 1.

Bekannte Aufbewahrungsboxen weisen ein Gehäuse auf, in dem eine Schublade linear verschiebbar aufgenommen ist. Die Schublade ist nach oben hin offen und weist im Regelfall einen Boden sowie zwei Seitenwände, eine Rückwand und eine Vorderwand auf, die sich senkrecht vom Boden nach oben erstrecken und einen Aufnahmeraum umgrenzen, in den Papier, Schriftgut oder andere Büroartikel eingelegt werden können. Das Gehäuse, das zur Aufnahme der Schublade bestimmt ist, weist eine Deckenwand, eine Bodenwand und die Deckenwand und die Bodenwand miteinander verbindende Seitenwände auf und ist zu einer Vorderseite hin offen. Durch die offene Vorderseite kann die Schublade aus dem Gehäuse gezogen bzw. in dieses eingeschoben werden, bis sie vollständig in ihm aufgenommen ist. Entscheidend ist dabei, dass das Gehäuse bei vollständig in ihm eingeschobener Schublade deren Oberseite vollständig abdeckt und eine zuverlässige Führung für das lineare Verschieben der Schublade gewährleistet. An der Rückseite kann das Gehäuse offen oder geschlossen sein, ebenso wie es an der Unterseite durch die Bodenwand vollständig oder nur teilweise geschlossen sein kann.

Beim Einsatz solcher Aufbewahrungsboxen im Büro ist es zur Platzersparnis vorteilhaft, wenn mehrere Boxen übereinander gestapelt werden. Dies ist bei den vorbekannten Boxen ohne weiteres möglich, da ihr Gehäuse jeweils eine glatte Bodenwand und eine glatte Deckenwand aufweist. Diese Ausgestaltung bringt jedoch den Nachteil mit sich, dass aufeinander gestapelte Boxen leicht gegeneinander verrutschen oder herunter fallen können, wenn ein Benutzer unachtsam gegen sie stößt.

Aus der FR 2 223 948 A5 ist eine Anordnung von Aufbewahrungsboxen der eingangs genannten Art bekannt, die jeweils eine Schublade aufnehmen können. Eine obere Box bildet mit ihrer Bodenwand die Deckenwand einer unteren Box, auf die sie aufgesetzt ist. Zudem weist sie an ihrer Bodenwand eine umlaufende, nach unten abstehende Randpartie auf, die eine an den vertikal verlaufenden Seitenwänden der unteren Box nach oben abstehende Randpartie umgreift. Die Schubladen weisen aber nur frontseitige Griffmulden auf, die zwar ein Herausziehen erleichtern, aber auf die Handhabbarkeit des Inhalts keinen Einfluss haben.

Es ist daher Aufgabe der Erfindung, eine Aufbewahrungsbox der eingangs genannten Art derart weiter zu bilden, dass ihre Schublade besser handhabbar ist.

Die Aufgabe wird erfindungsgemäß durch eine Aufbewahrungsbox mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, dass mehrere baugleiche Boxen aufeinander gestapelt werden können, wobei durch das Umgreifen des Umfangsrands der Deckenwand einer unteren Box durch die bodenseitige Randpartie einer oberen Box eine Fixierung der Boxen aneinander gegeben ist, die zumindest geringen Kräften standhält. Dadurch werden aufeinander gestapelte Boxen gegen ein Verrutschen bzw. Herunterfallen gesichert. Die erfindungsgemäße Aufbewahrungsbox zeichnet sich gegenüber vorbekannten Boxen des weiteren dadurch aus, dass die Schublade ein Griffloch zum Eingreifen in den Aufnahmeraum aufweist, das sich durchgehend über einen Teil des Bodens und einen Teil der Vorderwand erstreckt. Von vorbekannten Aufbewahrungsboxen sind Grifflöcher bekannt, die im Boden der Schublade angeordnet sind. Diese ermöglichen es dem Benutzer, in der Schublade enthaltene Dokumente von unten her anzuheben, um sie leichter greifen zu können. Desweiteren sind von den vorbekannten Aufbewahrungsboxen Grifflocher in der Vorderwand der Schublade bekannt, die dazu dienen, dass ein Benutzer in den Aufnahmeraum eingreifen kann, um die Schublade leichter aus dem Gehäuse zu ziehen. Die erfindungsgemäße Lösung vereint das Loch im Boden mit dem Loch in der Vorderwand zu einem einzigen, durchgehenden Griffloch, das beide Funktionen aufweist: zum einen ermöglicht es ein Anheben von im Aufnahmeraum aufgenommenem Schriftgut, zum anderen ein leichteres Ergreifen der Schublade. Dadurch wird der Fertigungsaufwand reduziert.

Es wird bevorzugt, dass der Umfangsrand der Deckenwand durch eine mindestens teilweise umlaufende, nach oben abstehende deckenseitige Randpartie gebildet wird. Auf dieser liegt dann die obere Box auf. Die deckenseitige Randpartie weist vorteilhaft an ihrer freien Kante eine eine Auflagefläche bildende abgekantete Partie auf. Zum einen verleiht die abgekantete Partie der deckenseitigen Randpartie eine erhöhte Stabilität. Zum anderen bildet sie eine Auflagefläche für die Bodenwand der oberen Box, so dass deren Gewichtskräfte auf eine größere Fläche verteilt werden. Gemäß einer vorteilhaften Weiterbildung ist eine Außenkante der deckenseitigen Randpartie im gleichen oder in einem geringfügig kleineren Abstand zur zugehörigen Seitenwand angeordnet wie eine Innenfläche der unter ihr angeordneten bodenseitigen Randpartie. Durch diese Maßnahme wird eine exakte Positionierung der aufeinander gestapelten Boxen ermöglicht, indem die Außenkante der deckenseitigen Randpartie einer unteren Box an der Innenfläche der bodenseitigen Randpartie der über ihr befindlichen Box anliegt. Die Randpartien bilden somit Positionierhilfen. Möglich ist es jedoch auch, dass die Aufbewahrungsboxen an ihrem Gehäuse jeweils gesonderte Positionierelemente zum exakten Positionieren aufweisen.

Die bodenseitige Randpartie kann mindestens ein aus ihrer Innenfläche vorspringendes Halteelement zum Untergreifen der abgekanteten Partie der deckenseitigen Randpartie einer baugleichen Aufbewahrungsbox aufweisen. Dadurch ist es möglich, zwei aufeinander gestapelte Boxen so miteinander zu verbinden, dass die obere Box nicht ohne erhöhten Kraftaufwand von der unteren Box abgehoben werden kann. Das Halteelement kann dabei elastisch ausgebildet sein und unter der abgekanteten Partie einrasten. Es ist jedoch auch möglich, das Halteelement starr auszubilden, so dass die Boxen zum gegenseitigen Verbinden aufeinander geschoben werden müssen.

Die bodenseitige Randpartie und die deckenseitige Randpartie können sich durchgehend über den rückwärtigen Bereich und die Seitenbereiche des Gehäuses erstrecken. Es ist jedoch auch möglich, dass die Randpartien jeweils nur an bestimmten Teilabschnitten des Gehäuses ausgebildet sind, wobei jeweils ein Abschnitt der deckenseitigen Randpartie über einem Abschnitt der bodenseitigen Randpartie angeordnet sein muß.

Die Schublade weist eine im Abstand zur Vorderwand angeordnete, die Vorderseite des Gehäuses verschließende Abschlusswand auf. Dabei befindet sich zwischen der Vorderwand und der Abschlusswand ein bodenseitig offener Hohlraum. Auch in diesen Hohlraum kann der Benutzer eingreifen, um die Schublade leichter aus dem Gehäuse ziehen zu können. Es wird bevorzugt, dass die Abschlusswand bei vollständig in das Gehäuse eingeschobener Schublade bündig mit einer Außenfläche des Gehäuses abschließt. Dies verleiht der Aufbewahrungsbox ein ansprechendes Design. Zudem weist die Abschlusswand vorteilhaft einen bodenseitig randoffenen Greifausschnitt auf, durch den ein Benutzer sowohl leichter in den Hohlraum als auch leichter in das Griffloch eingreifen kann.

Zweckmäßig liegt die Schublade mit ihrem Boden auf der Bodenwand des Gehäuses auf und berührt mit den dem Boden abgewandten Oberkanten ihrer Seitenwände und/oder ihrer Rückwand die Deckenwand des Gehäuses. Die lineare Führung der Schublade im Gehäuse erfolgt somit im wesentlichen ohne Spiel und präzise einfach durch ein Anliegen der Schublade am Gehäuse, so dass die Schublade beim Herausziehen eine im wesentlichen gerade Bewegung ausführt und nicht oder nur kaum kippt. Gesonderte Führungselemente, wie sie bei vorbekannten Boxen im Gehäuse angeordnet sind, werden dadurch überflüssig.

Im Folgenden wird die Erfindung anhand eines in der Zeichnung schematisch dargestellten Ausführungsbeispiels näher erläutert. Es zeigen
- Fig. 1: zwei aufeinander gestapelte Aufbewahrungsboxen mit ganz und teilweise ausgezogenen Schubladen in perspektivischer Ansicht;
- Fig. 2a: den vorderen Abschnitt des Gehäuses einer Aufbewahrungsbox gemäß Fig. 1 in Seitenansicht;
- Fig. 2b: einen Schnitt entlang der Linie A-A aus Fig. 2a;
- Fig. 2c, 2d: vergrößerte Details aus Fig. 2b;
- Fig. 2e: eine Ansicht des Gehäuses einer Aufbewahrungsbox gemäß Fig. 1 von unten und
- Fig. 3a bis 3c: die Schublade einer Aufbewahrungsbox gemäß Fig. 1 in drei verschiedenen perspektivischen Ansichten.

Die in Fig. 1 dargestellten, aufeinander gestapelten Aufbewahrungsboxen 10 dienen der Aufnahme von Büromaterial wie Papier, Dokumenten, Büroartikeln und dergleichen. Sie weisen jeweils ein Gehäuse 12 sowie eine im Gehäuse 12 linear verschiebbar aufgenommene Schublade 14 auf. Das Gehäuse 12 ist zu einer Vorderseite 16 hin offen, so dass durch die Vorderseite 16 die Schublade 14 herausgezogen werden kann. Zu den übrigen Seiten ist das Gehäuse 12 mittels einer Deckenwand 18, einer Bodenwand 20, zwei Seitenwänden 22 und einer Rückwand 24 geschlossen. Die Schublade 14 weist einen Aufnahmeraum 26 auf, der nach oben hin offen ist, nach unten durch einen Boden 28, nach vorne durch eine Vorderwand 30, nach hinten durch eine Rückwand 32 und zu den Seiten durch die Vorderwand 30 mit der Rückwand 32 verbindende Seitenwände 34 begrenzt ist. Die Vorderwand 30, die Rückwand 32 und die Seitenwände 34 erstrecken sich im wesentlichen senkrecht zum Boden 28.

Um baugleiche Aufnahmeboxen 10 besser aufeinander stapeln zu können, weist das Gehäuse 12 an der Bodenwand 20 eine nach unten abstehende, bodenseitige Randpartie 36 auf, die dazu bestimmt ist, den Umfangsrand der Deckenwand 18 einer baugleichen Aufbewahrungsbox 10 zu umgreifen. Die bodenseitige Randpartie 36 läuft an drei Seiten um die Bodenwand 20 an deren Umfangsrand um, nämlich im Bereich der Seitenwände 22 und der Rückwand 24. An der vierten Seite verläuft die bodenseitige Randpartie 36 abschnittsweise im Abstand zur Vorderseite 16. Die bodenseitige Randpartie 36 verhindert somit ein Verrutschen der oberen Box 10 in Fig. 1 gegenüber der unteren Box 10 nach vorne und zu den Seiten hin. Auch die Deckenwand 18 weist an ihrem Umfangsrand eine rings umlaufende deckenseitige Randpartie 38 auf, die nach oben hervorsteht. Die deckenseitige Randpartie 38 weist zudem an ihrer freien Kante eine abgekantete Partie 40 auf, die parallel zur Deckenwand 18 verläuft und eine Auflagefläche 42 für die Bodenwand 20 des Gehäuses der darüber angeordneten Aufbewahrungsbox 10 bildet. Die Außenkante 44 der deckenseitigen Randpartie 38 ist dabei in einem nur geringfügig kleineren Abstand zur Außenfläche der Seitenwand 22 angeordnet als die Innenfläche 46 der darunter liegenden bodenseitigen Randpartie 36. Dadurch haben die aufeinander gestapelten Aufbewahrungsboxen 10 ein geringes Spiel gegeneinander. Zudem erstrecken sich von der bodenseitigen Randpartie 36 an zwei einander gegenüberliegenden Stellen jeweils plattenförmige Halteelemente 48 aufeinander zu, die dafür bestimmt sind, die abgekantete Partie 40 der deckenseitigen Randpartie 38 zu untergreifen.

Die Schublade 14 weist zusätzlich zur Vorderwand 30 eine im Abstand zu dieser angeordnete Abschlusswand 50 auf, die bei vollständig im Gehäuse eingeschobener Schublade 14 bündig mit der Außenfläche des Gehäuses 12 abschließt. Zwischen der Vorderwand 30 und der Abschlusswand 50 ist ein bodenseitig offener Hohlraum 52 angeordnet, in den der Benutzer zum Herausziehen der Schublade 14 eingreifen kann. Ein bodenseitig randoffener Greifausschnitt 54 in der Abschlusswand 50 erleichtert dieses Eingreifen. Zudem weist die Schublade 14 ein Griffloch 56 auf, das sich über den vorderen Bereich des Bodens 28 über die Kante zwischen dem Boden 28 und der Vorderwand 30 ein Stück weit in der Vorderwand 30 nach oben erstreckt. Das Griffloch 56 ist mittig zwischen den Seitenwänden 34 angeordnet und vereint zwei Funktionen: zum einen kann Papier bzw. Schriftgut, das im Aufnahmeraum 26 aufgenommen ist, von unten angehoben und somit besser ergriffen werden. Zum anderen erlaubt das Griffloch 56 ein Eingreifen in den Aufnahmeraum 26, um die Schublade 14 leichter aus dem Gehäuse 12 ziehen zu können.

Die Schublade 14 liegt mit ihrem Boden 28 auf der Bodenwand des Gehäuses 12 auf. Ihre Höhe ist so an das Gehäuse 12 angepasst, dass die Oberkanten ihrer Rückwand 32 und ihrer Seitenwände 34 die Deckenwand 18 berühren und die Schublade 14 somit ohne Spiel oder nur mit sehr wenig Spiel im Gehäuse 12 geführt ist. Beim Herausziehen kippt sie daher kaum oder gar nicht. Zudem kann auf zusätzliche Führungselemente im Gehäuse 12 oder an der Schublade 14 verzichtet werden.

### Zusammenfassend ist folgendes festzuhalten:

Die Erfindung betrifft eine Aufbewahrungsbox 10 für Papier, Büroartikel und dergleichen mit einem nach einer Vorderseite 16 hin offenen Gehäuse 12, das eine Deckenwand 18, eine Bodenwand 20 und die Deckenwand 18 und die Bodenwand 20 miteinander verbindende Seitenwände 22 aufweist, und mit einer im Gehäuse 12 linear verschiebbar aufgenommenen, zu einer Oberseite hin offenen Schublade 14, welche einen Aufnahmeraum 26 für Papier bzw. Büroartikel aufweist. Erfindungsgemäß ist vorgesehen, dass die Bodenwand 20 eine mindestens teilweise umlaufende, nach unten abstehende bodenseitige Randpartie 36 zum Umgreifen eines Umfangsrands der Deckenwand 18 einer baugleichen Aufbewahrungsbox aufweist.

## Patentansprüche

1. Aufbewahrungsbox für Papier, Büroartikel und dergleichen mit einem nach einer Vorderseite (16) hin offenen Gehäuse (12), das eine Deckenwand (18), eine Bodenwand (20) und die Deckenwand (18) und die Bodenwand (20) miteinander verbindende Seitenwände (22) aufweist, und mit einer im Gehäuse (12) linear verschiebbar aufgenommenen, zu einer Oberseite hin offenen Schublade (14), welche einen Aufnahmeraum (26) für Papier bzw. Büroartikel aufweist, wobei die Bodenwand (20) eine mindestens teilweise umlaufende, nach unten abstehende bodenseitige Randpartie (36) zum Umgreifen eines Umfangsrands der Deckenwand (18) einer baugleichen Aufbewahrungsbox aufweist, wobei die Schublade (14) einen Boden (28), zwei Seitenwände (34), eine Rückwand (32) und eine Vorderwand (30) aufweist, welche den Aufnahmeraum (26) umgrenzen, **dadurch gekennzeichnet, dass** die Schublade (14) ein Griffloch (56) zum Eingreifen in den Aufnahmeraum (26) aufweist, das sich durchgehend über einen Teil des Bodens (28) und einen Teil der Vorderwand (30) erstreckt und dass die Schublade (14) eine im Abstand zur Vorderwand (30) angeordnete, die Vorderseite (16) des Gehäuses (12) verschließende Abschlusswand (50) aufweist, wobei sich zwischen der Vorderwand (30) und der Abschlusswand (50) ein bodenseitig offener Hohlraum (52) befindet.

2. Aufbewahrungsbox nach Anspruch 1, **dadurch gekennzeichnet, dass** der Umfangsrand der Deckenwand (18) durch eine mindestens teilweise umlaufende, nach oben abstehende deckenseitige Randpartie (38) gebildet wird.

3. Aufbewahrungsbox nach Anspruch 2, **dadurch gekennzeichnet, dass** die deckenseitige Randpartie (38) an ihrer freien Kante eine eine Auflagefläche (42) bildende abgekantete Partie (40) aufweist.

4. Aufbewahrungsbox nach Anspruch 3, **dadurch gekennzeichnet, dass** eine Außenkante (44) der deckenseitigen Randpartie (38) im gleichen oder in einem geringfügig kleineren Abstand zur zugehörigen Seitenwand (22) angeordnet ist wie eine Innenfläche (46) der unter ihr angeordneten bodenseitigen Randpartie (36).

5. Aufbewahrungsbox nach Anspruch 3 oder 4, **dadurch gekennzeichnet, dass** die bodenseitige Randpartie (36) mindestens ein aus ihrer Innenfläche (46) vorspringendes Halteelement (48) zum Untergreifen der abgekanteten Partie (40) der deckenseitigen Randpartie (38) einer baugleichen Aufbewahrungsbox aufweist.

6. Aufbewahrungsbox nach einem der vorangehenden Ansprüche, **dadurch gekennzeichnet, dass** die Abschlusswand (50) bei vollständig in das Gehäuse (12) eingeschobener Schublade (14) bündig mit einer Außenfläche des Gehäuses (12) abschließt.

7. Aufbewahrungsbox nach einem der vorangehenden Ansprüche, **dadurch gekennzeichnet, dass** die Abschlusswand (50) einen bodenseitig randoffenen Greifausschnitt (54) aufweist.

8. Aufbewahrungsbox nach einem der vorangehenden Ansprüche, **dadurch gekennzeichnet, dass** die Schublade (14) mit ihrem Boden (28) auf der Bodenwand (20) des Gehäuses (12) aufliegt und mit den dem Boden (28) abgewandten Oberkanten ihrer Seitenwände (34) und/oder ihrer Rückwand (32) die Deckenwand (18) des Gehäuses (12) berührt.

## Claims

1. Storage box for paper, office items and the like comprising a housing (12) which is open towards a front side (16) and which has a top wall (18), a bottom wall (20) and side walls (22) which interconnect the top wall (18) and the bottom wall (20), and comprising a drawer (14) which is received in a linearly displaceable manner in the housing (12), is open towards an upper side and has a receiving space (26) for paper and office items, wherein the bottom wall (20) has an at least partly peripheral, downwardly projecting bottom edge part (36) for engaging around a peripheral edge of the top wall (18) of an identically constructed storage box, wherein the drawer (14) has a base (28), two side walls (34), a rear wall (32) and a front wall (30) which define the receiving space (26), **characterised in that** the drawer (14) has a grip hole (56) for engagement into the receiving space (26), which grip hole extends continuously over part of the base (28) and over part of the front wall (30), and **in that** the drawer (14) has a cover wall (50) which is arranged at a distance from the front wall (30) and closes the front side (16) of the housing (12), a cavity (52) which is open at the bottom being located between the front wall (30) and the cover wall (50).

2. Storage box according to Claim 1, **characterised in that** the peripheral edge of the top wall (18) is formed by an at least partly peripheral, upwardly projecting top edge part (38).

3. Storage box according to Claim 2, **characterised in that** the top edge part (38) has on its free rim a bevelled part (40) which forms a support surface (42).

4. Storage box according to Claim 3, **characterised in that** an outer rim (44) of the top edge part (38) is arranged at the same distance as, or at a slightly shorter distance from the associated side wall (22) than an inner surface (46) of the bottom edge part (36) arranged thereunder.

5. Storage box according to Claim 3 or 4, **characterised in that** the bottom edge part (36) has at least one retaining element (48) which projects out of its inner surface (46), for engaging under the bevelled part (40) of the top edge part (38) of an identically constructed storage box.

6. Storage box according to any of the preceding claims, **characterised in that** when the drawer (14) has been pushed fully into the housing (12), the cover wall (50) terminates flush with an outer surface of the housing (12).

7. Storage box according to any of the preceding claims, **characterised in that** the cover wall (50) has a grip cut-out (54) which is open along the bottom edge.

8. Storage box according to any of the preceding claims, **characterised in that** the drawer (14) rests with its base (28) on the bottom wall (20) of the housing (12), and contacts the top wall (18) of the housing (12) with the upper edges, remote from the base (28), of its side walls (34) and/or of its rear wall (32).

## Revendications

1. Boîte de rangement de papier, d'articles de bureau et objets similaires, comprenant un caisson (12) ouvert vers une face antérieure (16) et muni d'une paroi de recouvrement (18), d'une paroi de fond (20), et de parois latérales (22) reliant l'une à l'autre ladite paroi de recouvrement (18) et ladite paroi de fond (20) ; et un tiroir (14) logé dans ledit caisson (12) avec faculté de coulissement linéaire, ouvert vers une face supérieure et pourvu d'un espace de réception (26) respectivement dédié à du papier ou à des articles de bureau, ladite paroi de fond (20) étant dotée d'une région marginale (36) au moins partiellement périphérique, située en partie basse, saillant vers le bas et réalisée pour ceinturer un rebord périphérique de la paroi de recouvrement (18) d'une boîte de rangement d'agencement structurel identique, lequel tiroir (14) comporte un fond (28), deux parois latérales (34), une paroi postérieure (32) et une paroi antérieure (30) qui délimitent la périphérie dudit espace de réception (26), **caractérisée par le fait que** le tiroir (14) présente un trou de préhension (56) s'étendant de manière ininterrompue sur une partie du fond (28) et sur une partie de la paroi antérieure (30), et offrant prise dans l'espace de réception (26) ; et **par le fait que** ledit tiroir (14) comporte une paroi d'extrémité (50) située à distance de la paroi antérieure (30) et occultant la face antérieure (16) du caisson (12), une cavité (52), ouverte en partie basse, étant interposée entre ladite paroi antérieure (30) et ladite paroi d'extrémité (50).

2. Boîte de rangement selon la revendication 1, **caractérisée par le fait que** le rebord périphérique de la paroi de recouvrement (18) est formé par une région marginale (38) au moins partiellement périphérique, dépassant vers le haut et située côté recouvrement.

3. Boîte de rangement selon la revendication 2, **caractérisée par le fait que** la région marginale (38) située côté recouvrement est munie, sur son arête libre, d'une région coudée (40) donnant naissance à une surface d'appui (42).

4. Boîte de rangement selon la revendication 3, **caractérisée par le fait qu'**une arête extérieure (44) de la région marginale (38) située côté recouvrement se trouve, comparativement à une surface intérieure (46) de la région marginale (36) sous-jacente, située en partie basse, à la même distance ou à une distance légèrement moindre vis-à-vis de la paroi latérale (22) associée.

5. Boîte de rangement selon la revendication 3 ou 4, **caractérisée par le fait que** la région marginale (36), située en partie basse, comporte au moins un élément de retenue (48) qui fait saillie au-delà de sa surface intérieure (46) et est réalisé pour emprisonner par-dessous la région coudée (40) de la région marginale (38), située côté recouvrement, d'une boîte de rangement d'agencement structurel identique.

6. Boîte de rangement selon l'une des revendications précédentes, **caractérisée par le fait que** la paroi d'extrémité (50) se trouve dans l'affleurement d'une surface extérieure du caisson (12) lorsque le tiroir (14) est intégralement inséré dans ledit caisson (12).

7. Boîte de rangement selon l'une des revendications précédentes, **caractérisée par le fait que** la paroi d'extrémité (50) est dotée d'une échancrure de préhension (54) à bord ouvert en partie basse.

8. Boîte de rangement selon l'une des revendications précédentes, **caractérisée par le fait que** le tiroir (14) repose par son fond (28) sur la paroi de fond (20) du caisson (12), et est en contact avec la paroi de recouvrement (18) dudit caisson (12) par les arêtes supérieures, pointant à l'opposé dudit fond (28), de ses parois latérales (34) et/ou de sa paroi postérieure (32).
